# EUROPÄISCHE PATENTSCHRIFT

(11) **EP 0 550 429 B1**
(45) Veröffentlichungstag und Bekanntmachung des Hinweises auf die Patenterteilung: **29.06.1994**
(21) Anmeldenummer: 90914523.7
(22) Anmeldetag: 28.09.1990
(51) Int. Cl.: B41J 2/175

(54) **DRUCKMODUL FÜR EINE TINTENDRUCKEINRICHTUNG MIT EINEM TINTENVORRATSBEHÄLTER MIT INTEGRIERTEM TINTENDRUCKKOPF**
PRINTING MODULE FOR AN INK-PRINTING SYSTEM WITH AN INK STORAGE CONTAINER WITH AN INTEGRATED INK-PRINTING HEAD
MODULE D'IMPRESSION POUR DISPOSITIF D'IMPRESSION A L'ENCRE AVEC RESERVOIR DE STOCKAGE D'ENCRE A TETE D'IMPRESSION INTEGREE

(30) Priorität: 03.10.1989 EP 89118348
(43) Veröffentlichungstag der Anmeldung: 14.07.1993
(73) Patentinhaber: EASTMAN KODAK COMPANY, Rochester, New York 14650 (US)
(72) Erfinder: BRAUN, Hilarion, Xenia, OH 43385 (US); SCHULLERUS, Wolfgang, D-8026 Ebenhausen (DE); SCHULZ, Harald, D-1000 Berlin 19 (DE)
(74) Vertreter: Pohle, Reinhard, Dipl.-Phys.
(86) Internationale Anmeldenummer: EP9001640
(87) Internationale Veröffentlichungsnummer: WO9104861

(56) Entgegenhaltungen:
- US-A- 450 442
- US-A- 3 967 286
- US-A- 4 734 717

## Beschreibung

Die Erfindung betrifft einen Tintenvorratsbehälter für eine Tintendruckeinrichtung mit einem darauf anordbaren Tintendruckkopf sowie ein Verfahren zu dessen Herstellung.

Tintendruckeinrichtungen mit Tintendruckköpfen, die nach dem piezoelektrischen oder thermoelektrischen Prinzip arbeiten, sind allgemein bekannt. Bei derartigen Tintendruckeinrichtungen wird im allgemeinen mit Hilfe einer elektromotorischen Antriebseinrichtung ein Tintendruckkopf entlang von einem Aufzeichnungsträger bewegt und bei zeichenabhängiger Erregung des Tintendruckkopfes ein Druckbild auf dem Aufzeichnungsträger erzeugt. Die Versorgung des Tintendruckkopfes mit Tinte erfolgt aus einem Tintenvorratsbehälter, der entweder stationär angeordnet sein kann oder aber zusammen mit dem Tintendruckkopf entlang dem Aufzeichnungsträger bewegt wird. Der Tintendruckkopf kann dabei zusammen mit dem Tintenvorratsbehälter ein auswechselbares Druckmodul bilden.

Wird der Tintendruckkopf zusammen mit dem Tintenvorratsbehälter in Form eines Druckmodules bewegt, so ist wegen der erforderlichen Antriebskräfte und der geringen möglichen Baugröße die Kapazität des Tintenvorratsbehälters beschränkt. Weiterhin muß dafür Sorge getragen werden, daß trotz hoher dynamischer Belastungen eine unterbrechungsfreie Versorgung des Tintendruckkopfes mit Tinte aus dem Tintenvorratsbehälter gewährleistet wird. Der Tintenvorratsbehälter muß außerdem so aufgebaut sein, daß eine vollständige Nutzung des darin gespeicherten Tintenvorrates für den Schreibbetrieb möglich ist.

Aus der US-A-4 771 295 ist ein Tintenvorratsbehälter mit integriertem thermoelektrischen Druckkopf bekannt. Tintenvorratsbehälter und Tintendruckkopf bilden eine Baueinheit in Form eines Druckmoduls, das auf einem Druckerwagen der Druckvorrichtung angeordnet ist. Das gesamte Gehäuse des Tintenvorratsbehälters ist mit einem porösen Material aus Polyurethanschaum gefüllt, der eine kontrollierte Porosität aufweist. Am Boden des Tintenvorratsbehälters ist eine Tintenentnahmeöffnung in Form eines sich in den Tintenvorratsbehälter erstreckenden kragenförmigen Anschlußteiles vorgesehen, das gegenüber dem porösen Material über ein Metallmaschengitter abgeschlossen ist. Dieses dient dazu, das Eindringen von Luftblasen und Schmutzpartikeln in das Tintenversorgungssystem zu verhindern. Das poröse Material aus Polyurethanschaum wird unter Druck in das Gehäuse eingepreßt, so daß sich eine Verdichtungszone in unmittelbarer Umgebung des Anschlußbereiches ergibt. Die Porengröße in diesem Verdichtungsbereich ist kleiner als in einem weiter von dem Anschlußbereich entfernten Bereich des Schaumes. Durch diese Maßnahme soll erreicht werden, daß die Kapillarkräfte in der Umgebung des Anschlußbereiches zunehmen, damit Tinte dem Anschlußbereich sicher zugeführt werden kann.

Der in den Behälterraum ragende rohrförmige Anschlußbereich reduziert den ausnutzbaren Tintenvorrat. Es besteht außerdem die Gefahr, daß sich wegen der geringen Größe des Anschlußbereiches im Verhältnis zum Gesamtvorrat das Maschengitter leicht mit Luftblasen zusetzt und damit die Tintenversorgung blockiert. Durch die Schaumverdichtung besteht weiterhin die Gefahr, daß singuläre Bereiche mit voneinander abweichendem kapillarem Verhalten entstehen. Damit können im Schaum Tinteninseln entstehen. Eine vollständige Entleerung des Schaumes von Tinte ist damit nur bedingt möglich. Eine vollständige Entleerung setzt außerdem voraus, daß der Schaum vollständig mit Tinte gesättigt ist. Verarmungszonen wirken sich nachteilig auf den Tintentransport aus.

Aufgabe der Erfindung ist es, einen Tintenvorratsbehälter mit zugeordnetem Tintendruckkopf für eine Tintendruckeinrichtung und ein Verfahren zu dessen Herstellung bereitzustellen, der aufwandarm ausgestaltet ist und der eine möglichst vollständige Entleerung ermöglicht. Das Eindringen von Luftblasen in das Tintenversorgungssystem des Tintendruckkopfes soll sicher verhindert werden, ohne daß es dabei zu einer Unterbrechung der Tintenversorgung kommt.

Diese Aufgabe wird bei einem Tintenvorratsbehälter der eingangs genannten Art gemäß den Merkmalen der Patentansprüche 1 und 20 gelöst.

Vorteilhafte Ausführungsformen der Erfindung sind in den Unteransprüchen gekennzeichnet.

Die Anordnung eines großflächigen, mit dem Vorratselement in Verbindung stehenden Filterelementes in Verbindung mit einem unter dem Filterelement befindlichen Tintensammelbereich ermöglicht eine ungestörte Tintenentnahme auch dann, wenn das Filterelement teilweise von Luftblasen oder Schmutz zugesetzt ist. Die so erzielbare große Schmutzkapazität kann ein gesondertes Reinigen des Vorratselementes vor dem Einbringen in den Tintenvorratsbehälter entbehrlich machen.

Da außerdem kein Versorgungselement oder ähnliches in den Behälter hineinragt, kann das Behältervolumen besser ausgenutzt werden.

Das aus Melamin-Formaldehyd-Schaum (MF) bestehende Vorratselement weist keine Verdichtungsbereiche und damit keine lokale Porengrößenvariation durch gezielte Kompression auf. Damit wird eine leichte Montage des Filterelementes in dem Tintenvorratsbehälter mit erweiterten Toleranzen des Vorratselementes möglich.

Das großflächige Filterelement aus mit Tinte benetzbarem Kunststoffgewebe in Verbindung mit dem Vorratselement wirkt auch dann noch als Sperrelement für eingedrungene Luftblasen, wenn das Vorratselement nur schwach mit Tinte getränkt ist. Damit können sich ohne Störung der Tintenversorgung große Luftblasen an dem Filterelement festsetzen. Trotz dieser teilweisen Sperrung des Filterelementes ist eine kontinuierliche Tintenversorgung gewährleistet.

Das Filterelement behält seine Luftsperrwirkung auch dann noch, wenn es teilweise aus dem Tintenniveau im Schaum herausragt, weil im Inneren des Tintenvorratsbehälters ein mit Feuchtigkeit gesättigtes Klima herrscht, das ein Trocknen des Filters verhindert.

Zur Sicherung einer zuverlässigen Tintenversorgung ist es allein notwendig, daß Teile des Filterelementes mit dem Vorratselement in Verbindung stehen. Dadurch ist es möglich, den Tintenvorratsbehälter in unterschiedlichen Lagen zu positionieren. Es ist nicht notwendig, die Tintenentnahmestelle an der tiefsten Stelle des Tintenvorratsbehälters anzuordnen. Dies hat bei der Verwendung eines elektrothermisch arbeitenden Tintendruckkopfes den Vorteil, daß der Tintendruckkopf beliebig auf dem Tintenvorratsbehälter angeordnet werden kann, z.B. auch im oberen Bereich des Tintenvorratsbehälters.

Der unter dem Filterelement angeordnete Tintensammelbereich mit Abstandsmitteln zur Sicherstellung eines vorgegebenen Abstandes zwischen Filterelement und einer Bodenfläche des Tintensammelbereiches ermöglicht auch dann noch einen Tintenfluß, wenn das Vorratselement gegen das Sieb drückt. Ein Abschnüren der Tintenversorgungsöffnung ist nicht möglich.

Der gesamte Tintenvorratsbehälter läßt sich sehr leicht im Kunststoffspritzverfahren herstellen, ohne daß auf exakte Toleranzen geachtet werden muß. Der den Tintenvorratsbehälter abschließende Deckel dient gleichzeitig als Schutz für den Tintendruckkopf bzw. als Dichtfläche für eine im Drucker angeordnete Dichtkappe.

Die Anordnung von Tintendruckkopf und einer Kontaktplatte auf einer Montagefläche an der Außenseite des Tintenvorratsbehälters ermöglicht eine einfache und sichere Kontaktierung des Druckmoduls in einer Halteeinrichtung eines Druckerwagens der Druckeinrichtung.

In der Halteeinrichtung angeordnete Führungs- und Positionierungselemente sorgen für eine sichere eindeutige und verschleißfreie Positionierung auch bei häufigem Wechsel des Druckmoduls.

Ausführungsformen der Erfindung sind in der Zeichnung dargestellt und werden im folgenden beispielsweise näher beschrieben. Es zeigen
Figur 1 eine schematische Darstellung eines Druckmoduls bestehend aus einem Tintenvorratsbehälter mit darauf angeordnetem Tintendruckkopf,
Figur 2 eine schematische Darstellung einer das Druckmodul aufnehmenden Halterung einer Tintendruckeinrichtung,
Figur 3 eine schematische Darstellung des Tintendruckkopfes teilweise in Schnittdarstellung,
Figur 4 eine Ansicht des Druckmoduls von oben teilweise in Schnittdarstellung,
Figur 5 eine Prinzipdarstellung des Tintenversorgungsbereiches des Tintenvorratsbehälters,
Figur 6 eine Prinzipdarstellung der luftsperrenden Wirkung des Filterelementes,
Figur 7 eine Frontansicht des Druckmoduls,
Figur 8 eine schematische Darstellung des Kontaktbereiches zwischen Druckmodul und Halterung teilweise in Schnittdarstellung,
Figur 9 eine Seitenansicht des Druckmoduls und
Figur 10 eine Schnittdarstellung der Positionierelemente des Druckmoduls.

Eine in den Figuren 1 und 2 dargestellte Tintendruckeinrichtung enthält einen Druckerwagen 10 in Form einer Halterung zur auswechselbaren Aufnahme eines Druckmoduls 11. Der Druckerwagen 10 ist auf Führungsstangen 12 geführt und wird beispielsweise über eine elektromotorische Antriebseinrichtung 13 über Seile 14 im Druckbetrieb auf diesen Führungsstangen 12, von denen hier nur eine dargestellt ist, hin und her bewegt. Das Druckmodul selbst besteht dabei aus einem Gehäuse 15 aus Kunststoffspritzguß mit einer Montagefläche 16 für einen Tintendruckkopf 17, der als sogenannter Bubble-Jet Tintendruckkopf ausgebildet ist - einem Druckkopf, der mit Heizelementen als Antriebselementen arbeitet. Es ist jedoch auch möglich, andere Arten von Tintendruckköpfen zu verwenden, z.B. Tintendruckköpfe mit piezoelektrischen Antriebselementen.

Der beim Ausführungsbeispiel verwendete, nach dem thermoelektrischen Prinzip arbeitende Tintendruckkopf 17 ist entsprechend der Darstellung der Figur 3 schichtenweise aufgebaut und weist Düsenkanäle 18 mit darin angeordneten Heizelementen 19 auf. In Transportrichtung der Tinte 20 den Düsenkanälen vorgelagert ist eine Tintenkammer 21 mit einer etwa kreisförmigen Tintenzuführungsöffnung 22. Die Tintenzuführungsöffnung 22 führt durch eine die Düsenkanäle 18 tragende Silizium-Substratschicht mit darunter angeordneter Basisschicht 24 aus Aluminium. Auf diese Basisschicht 24 kann jedoch auch verzichtet werden oder sie kann aus anderem Material bestehen. Abgedeckt ist die Tintenkammer 21 und die Düsenkanäle 18 durch eine Deckschicht 25 in Form einer Abdeckplatte. Der Tintendruckkopf 17 ist auf der Montagefläche 16 des Gehäuses 15 derart befestigt (Figur 1), daß die Düsenkanäle 18 parallel zur Montagefläche 16 verlaufen. Bei Erregung der Heizelemente 19 entsteht in bekannter Weise über den Heizelementen 19 eine Dampfblase, die dafür sorgt, daß die Tinte 20 über Düsenaustrittsöffnungen 26 der Düsenkanäle 18 tröpfchenweise ausgestoßen wird. Zum Anschluß des Tintendruckkopfes 17 an einen der Tintendruckeinrichtung zugeordneten Zeichengenerator ist auf der Montagefläche 16 eine Kontaktplatte 27, z.B. durch Kleben befestigt, die entsprechend der Anzahl der anzusteuernden Heizelemente - in diesem Falle 50 Heizelementen - entsprechende erhabene Kontaktnippel 28 aufweist (Figur 1, Figur 8). Die Kontaktnippel stehen über Leitungen 29 mit einem Anschlußbereich 30 in Verbindung, wobei die Kontaktplatte 27 als gedruckte Leiterplatte ausgebildet ist. Der Tintendruckkopf 17 selbst weist ebenfalls einen Anschlußbereich 31 auf, in den sämtliche Anschlußleitungen der Heizelemente 19 münden. Die Verbindung zwischen dem Anschlußbereich 30 der Kontaktplatte und dem Anschlußbereich 31 des Tintendruckkopfes erfolgt z.B. durch Bonden oder andere bekannte Anschlußtechniken oder Z.B. durch einen Steckkontakt.

Wie aus den Figuren 1 und 4 ersichtlich, besteht das Druckmodul 11 im Prinzip aus einem Tintenvorratsbehälter 32 mit darauf angeordnetem Tintendruckkopf 17. Der Tintenvorratsbehälter selbst wiederum besteht, entsprechend der Darstellung der Figur 4, aus dem Gehäuse 15 mit der Montagefläche 16 für den Tintendruckkopf, wobei die Montagefläche 16 eine Tintenversorgungsöffnung 33 aufweist, die mit der Tintenzuführungsöffnung 22 des Tintendruckkopfes 17 zusammenwirkt, wie aus der Detaildarstellung des Bodenbereichs des Tintenvorratsbehälters Figur 5 bzw. Figur 6 ersichtlich. An die Montagefläche 16 nach innen angrenzend ist im Gehäuse 15 des Tintenvorratsbehälters 32 ein Tintensammelbereich 34 ausgebildet. Er besteht im Prinzip aus einer Vertiefung am Boden des Gehäuses 15 mit einer Vielzahl von Abstandselementen 35 in Form von Rippen oder kleinen Säulen und der vertieft angeordneten Tintenversorgungsöffnung 33. Der Tintensammelbereich 34 mit seinen Abstandselementen 35 ist großflächig abgedeckt durch ein Filterelement 36 in Form eines Kunststoffnetzes aus Polyamid mit Tintenpassierkanälen (Poren) mit einem Durchmesser von 3 - 35 »m und einer Filterdicke von etwa 0,1 mm. Anstelle eines Kunststoffgewebes ist es auch möglich, ein Metallgewebe oder eine andere, Tintenpassierkanäle der entsprechenden Porenweite aufweisende Struktur zu verwenden. Maßgebend für die Auswahl des Materials ist jedoch dessen Benetzbarkeit mit der verwendeten Schreibtinte 20. Der restliche Raum des Tintenvorratsbehälters 32 ist ausgefüllt durch ein Vorratselement 38 aus einem mikrokanalstrukturierten, Tinte absorbierenden und abgebenden Material, z.B. Melamin-Formaldehyd-Schaum (MF). Anstelle von Melamin-Formaldehyd-Schaum (MF) läßt sich das Vorratselement auch aus anderem z.B. fasrigen Material herstellen.

Als besonders vorteilhaftes Material hat sich jedoch Melamin-Formaldehyd-Schaum herausgestellt. Dabei handelt es sich um eine skelettartige Struktur aus untereinander dreidimensional verzweigten Fasern. Im Gegensatz zum üblichen Schaum mit teilweise aufgebrochenen Kammerwänden hat ein derartiger Skelettfaserschaum ein wesentlich höheres nutzbares Volumen. Die dünnen verzweigten Fasern bilden untereinander verbundene Hohlraumstrukturen, wobei die Fasern ein relativ großes Längendurchmesserverhältnis von etwa 10:1 oder mehr haben. Daraus resultiert ein nutzbares Volumen von bis zu 99 % im Schaum. Die Porengröße, d.h. die Größe der Hohlraumstrukturen ist etwa 50 »m bis 175 »m, wobei die Mehrzahl der Poren eine Größe von etwa 140 »m bis 160 »m hat. Da außerdem die Porengröße der kleinsten Poren 75 »m kaum unterschreitet, ergibt sich eine relativ konstante Porengröße, so daß der Schaum vollständig von Tinte entleert bzw. mit Tinte gefüllt werden kann.

Was die Zusammensetzung des Schaumstoffmaterials angeht, so muß es so beschaffen sein, daß es von der verwendeten Tinte benetzt werden kann, unter dem Einfluß der Tinte aber nicht aufquillt oder Bestandteile der Tinte aufnimmt. Als günstiges Material hat sich dabei ein Material herausgestellt, das mehr als 80 % Melamin-Formaldehyd-Kondensat enthält. Vorteilhaft ist besonders ein unmodifiziertes temperatureingestelltes Melamin-Formaldehyd-Kondensat mit dreidimensional verästelten Fasern, die eine Art Gewebe bilden, wobei die Fasern untereinander verbunden sind, mit einem Längen- zu Breiten-Durchmesserverhältnis von ungefähr 10:1 oder größer und mit einer Faserdichte in der Größenordnung von 1.1 Gramm je Milliliter oder größer. Gewebestrukturen die zu kurz sind, d.h. bei denen das Längendurchmesserverhältnis zu niedrig ist, können das nutzbare Speichervolumen reduzieren.

Melamin-Schaum zum Gebrauch in Tintenbehältern können Melamin-Formaldehyd-Kondensate sein, die zusätzlich zu Melamin noch bis zu 50% vorzugsweise 20 % andere Materialien aus dem Bereich der temperatureingestellten Harze aufweisen und die zusätzlich zum Formaldehyd noch andere Aldehyde aufweisen.

Das Vorratselement 38 liegt ohne besonderen Druck flächig auf dem Filterelement 36 auf und steht mit diesem in Berührungskontakt. Durch diesen Berührungskontakt dringt die im Vorratselement 38 gespeicherte Tinte 20 durch das Filterelement 36 und füllt den darunter liegenden Tintensammelbereich 34. Von dort wird sie weitergeführt über die Tintenversorgungsöffnung 33 zur Tintenzuführungsöffnung 22 des Tintendruckkopfes 17.

Das Filterelement 36 hat dabei die Aufgabe, durch kapillare Wirkung der Tintenpassierkanäle 37 etwa im Tintenvorratsbehälter befindliche Luftblasen 39 zurückzuhalten (Figur 6), so daß Luftblasen 39 nicht in das Tintenversorgungssystem des Tintendruckkopfes eindringen können. Dies könnte zu einem Ausfall des Tintendruckkopfes führen. Die Porengröße der Tintenpassierkanäle 37 ist dabei so ausgelegt, daß bei der höchsten auftretenden Druckdifferenz zwischen Tintenvorratsbehälter 32 und Tintendruckkopf 17, z.B. wegen unterschiedlichem Niveau oder wegen des Einflusses einer zum Spülen des Druckkopfes dienenden Vakuumpumpe, keine Luft durch das Filterelement 36 dringen kann. Da die Poren oder Tintenpassierkanäle 37 mit der im Tintensammelbereich 34 befindlichen Tinte kommunizieren, bilden sich in den Tintenpassierkanälen 37 an der Grenzfläche zwischen der Luftblase 39 und der Tinte 20 durch kapillare Kräfte nach unten gewölbte Menisken 40. Diese verhindern ein Eindringen von Luft in das Tintenversorgungssystem 33 des Tintendruckkopfes 17. Durch die großflächige Auslegung des Tintensammelbereiches 34 in Verbindung mit dem Filterelement 36 und dem Vorratselement 38 ist eine Tintenversorgung auch dann sichergestellt, wenn, wie in der Figur 6 dargestellt, Teile des Filterelementes 36 durch eine größere Luftblase 39 blockiert sind. Das Filterelement 36 behält seine Luftsperrwirkung auch dann noch, wenn es teilweise aus der Tinte 20 herausragt, wie z.B. in der Figur 4 dargestellt, weil im Innern des Tintenbehälters 32 ein mit Feuchtigkeit gesättigtes Klima herrscht. Das Filterelement kann außerdem Schmutzpartikel zurückhalten.

Wie in der Figur 7 dargestellt, ist der Tintenvorratsbehälter 32 mit einem Gehäusedeckel 41 abgedeckt, der einen den Tintendruckkopf 17 umschließenden Bereich 42 aufweist, der einen Berührungsschutz für den Tintendruckkopf 17 darstellt. Er wirkt außerdem als Abstandshalter für den Tintendruckkopf 17, um zu verhindern, daß die Austrittsöffnungen 26 des Tintendruckkopfes mit dem Aufzeichnungsträger der Tintendruckeinrichtung in Berührung kommen und so verschmutzen, und er dient als Dichtfläche für eine im Drucker angeordnete Dichtkappe, die in längeren Betriebspausen die Austrittsöffnungen verschließt.

Wie eingangs im Zusammenhang mit den Figuren 1 und 2 ausgeführt, ist das Druckmodul 11 in der Halterung des Druckerwagens 10 auswechselbar befestigt. Um diese Befestigung und die Kontaktierung des Tintendruckkopfes 17 mit der Steuerung der Tintendruckeinrichtung sicher bewerkstelligen zu können, sind entsprechend der Darstellung der Figur 8 in der Halterung 10 an einer Seitenfläche auf einer Folie 43 Gegenkontaktelemente 44 angeordnet. Diese Gegenkontaktelemente 44 bestehen aus erhabenen vergoldeten Kontaktnippeln, die auf der Folie 43 befestigt sind, wobei zwischen der Folie 43 und der Seitenfläche der Halterung 10 eine aus Elastomer bestehende elastische Schicht 45 angeordnet ist, die durch ihre Elastizität für eine gute Kontaktgabe sorgt. Die Gegenkontaktelemente 44 mit der Folie 43 stehen in Verbindung mit einer Folienleitung 46.

Weiterhin sind in der Seitenfläche der Halterung 10 und am Druckmodul Führungselemente 47 für eine lagerichtige Positionierung des Druckmoduls 11 in der Halterung vorgesehen. Zu diesem Zwecke weist das Druckmodul 11 gemäß Figur 9 an seiner Montagefläche drei Öffnungen 48, 49, 50 auf, in die im eingesetzten Zustand des Druckmoduls 11 in die Halterung 10 die drei kugelförmigen, z.B. Führungselemente 47 eingreifen (Figur 10). Die Führungselemente können jedoch auch starr ohne Federn angeordnet sein. Entsprechend der Darstellung der Figur 9 besteht die obere Öffnung 48 auf der Montagefläche 16 aus einer planen etwas vertieft angeordneten Fläche. Eine unterhalb dieser Öffnung 48 angeordnete weitere Zentrieröffnung 49 besteht aus einem konischen Schlitz, und eine am rechten Rand der Montagefläche 16 etwa mittig angeordnete Zentrieröffnung 50 hat die Form eines Kegels. Durch die Zentrieröffnungen 48, 49, 50 wird im Zusammenwirken mit den kugelförmigen Zentrierelementen 47 das Druckmodul 11 in der Halterung 10 hinsichtlich sämtlicher Freiheitsgrade gefesselt und zentriert. Zum Einsetzen des Druckmoduls in die Halterung wird zunächst das Druckmodul 11 locker in die Halterung 10 eingesetzt und dann über einen Klemmhebel 51 (Figur 2) eine Anpreßkraft auf eine Seitenfläche des Druckmoduls 11 ausgeübt. Damit wird über die Zentrieröffnungen 48, 49, 50 das Druckmodul zentriert und die Kontaktnippel 28 und die Gegenkontaktelemente 44 kommen lagerichtig miteinander in Berührungskontakt. Durch die Zentrierelemente 47 wird außerdem ein falsches Einsetzen des Druckmoduls verhindert.

Hergestellt wird das Druckmodul 11 wie folgt:
Zunächst wird im Kunststoffspritzverfahren das Gehäuse 15 mit der Montagefläche 16 und dem Tintensammelbereich 34 hergestellt. Sodann wird in den Tintenvorratsbehälter 32 das aus Kunststoff bestehende Filterelement 36 eingebracht und an den Rändern mit dem Gehäuse 15 verschweißt. Das gesondert hergestellte Vorratselement 38 aus Melamin-Formaldehyd-Schaum wird dann in das Gehäuse 15 eingesteckt und zwar soweit, daß das Vorratselement 38 mit dem Filterelement 36 in Berührungskontakt kommt. Nach Aufbringen der Kontaktplatte 27 und Befestigen des Tintendruckkopfes 17 auf der Montagefläche 16 des Gehäuses 15 wird das Gehäuse 15 mit dem Deckel 42 abgedeckt. Anschließend kann das Vorratselement, z.B. über eine Hohlnadel, mit Tinte gefüllt werden.

Abweichend von diesem Fertigungsverlauf ist es z.B. auch möglich, unmittelbar nach Herstellung des Gehäuses 15 den Tintendruckkopf 17 und die Kontaktplatte 27 auf der Montagefläche des Gehäuses 15 zu befestigen und dann das Vorratselement 38 in das Gehäuse einzubringen.

Es ist weiterhin möglich, das Vorratselement 38 durch Schäumen im Gehäuse 15 selbst zu erzeugen.

Nach Füllen des Tintenvorratsbehälters 32 mit Tinte ist es notwendig im Tintensammelbereich und in der Tintenkammer 21 des Tintendruckkopfes befindliche Luft zu entfernen. Zu diesem Zwecke wird z.B. über eine Vakuumglocke über die Düsenöffnungen der Düsenkanäle 18 die Luft abgesaugt, so daß sich der Tintensammelbereich und die Düsenkanäle einschließlich der Düsenkammern vollständig mit Tinte füllen. Ist einmal ein geschlossenes kommunizierendes Flüssigkeitssystem aufgebaut, so leert sich der Tintenvorratsbehälter bzw. das Tintenvorratselement 38 von oben her und zwar in Richtung Tintenversorgungsöffnung 33. Dieses Entleeren ist unabhängig von der Position des Tintendruckkopfes. Bei der dargestellten Ausführungsform der Figur 1 ist der Tintendruckkopf im oberen Bereich des Gehäuses 15 angeordnet. Dadurch wird sichergestellt, daß in den Betriebspausen des Tintendruckkopfes keine Tinte aus den Düsenaustrittsöffnungen 26 ausläuft. Infolge der Kapillarwirkung an den Düsenaustrittsöffnungen 26 zwischen Tinte und Luft kann auch keine Luft in die Düsenkanäle über die Düsenaustrittsöffnungen 26 eindringen. Umgekehrt sorgt bei der Betätigung der Heizelemente 19 die Aktivität der Heizelemente dafür, daß Tinte aus dem Vorratselement unabhängig von der Position der Tintenversorgungsöffnung 33 nachgefördert wird. Wichtig ist dabei allein, daß die Tintenversorgungsöffnung 33 vollständig mit Tinte gefüllt ist. Dies wird durch den Tintensammelbereich 34 gewährleistet.

## Patentansprüche

1. Tintenvorratsbehälter (32) mit
- einem Gehäuse (15) mit einer Tintenversorgungsöffnung (33) für den Tintendruckkopf (17),
- einem in dem Gehäuse (15) angeordneten Tintensammelbereich (34), der mit der Tintenversorgungsöffnung (33) in Verbindung steht und
- mit einem den Tintensammelbereich (34) abdeckenden und ein Eindringen von Luft in den Tintensammelbereich (34) verhindernden Filterelement (36), das mit einem Vorratselement (38) aus einem mikrokanalstrukturierten, Tinte absorbierenden und abgebenden Material in Berührungskontakt steht
**dadurch gekennzeichnet,** daß
- der Tintensammelbereich (34) ausschließlich von einer gehäuseinnenseitigen Vertiefung einer Gehäusewand gebildet ist,
- die Längs- und Querabmessungen der von dem Filterelement (36) abgedeckten Grenzfläche der Vertiefung ein Mehrfaches der sich in die Gehäusewand erstreckenden Ausdehnung der Vertiefung betragen,
- Abstandsmittel (35) in der Vertiefung zur Sicherstellung eines vorgegebenen Abstandes zwischen Filterelement (36) und einer Bodenfläche des Tintensammelbereiches (34) vorgesehen sind und daß
- das Vorratselement (38) im wesentlichen kompressionsfrei in dem Gehäuse (15) angeordnet ist.

2. Tintenvorratsbehälter nach Anspruch 1, **dadurch gekennzeichnet,** daß das Gehäuse (15) eine Montagefläche (16) für den Tintendruckkopf (17) aufweist.

3. Tintenvorratsbehälter nach Anspruch 2, **dadurch gekennzeichnet,** daß die Tintenversorgungsöffnung (33) in der Montagefläche (16) angeordnet ist und der Tintensammelbereich (34) unmittelbar an die Montagefläche (16) angrenzt.

4. Tintenvorratsbehälter nach einem der Ansprüche 1 bis 3, **dadurch gekennzeichnet,** daß der Tintenvorratsbehälter (32) in einer der Tintendruckeinrichtung zugeordneten Halterung (10) auswechselbar befestigbar ausgestaltet ist.

5. Tintenvorratsbehälter nach einem der Ansprüche 2 oder 3, **dadurch gekennzeichnet,** daß der Tintendruckkopf (17) auf der Montagefläche (16) des Tintenvorratsbehälters (32) fest angeordnet ist, derart, daß ein Druckmodul (11) gebildet wird, das in der Druckeinrichtung auswechselbar befestigbar ausgestaltet ist.

6. Tintenvorratsbehälter nach einem der Ansprüche 1 bis 5, **dadurch gekennzeichnet,** daß das Vorratselement (38) Melamin-Formaldehyd enthaltenden Schaum aufweist, mit einer Porengröße von 50 »m - 175 »m und einem Längen-Durchmesserverhältnis der Fasern von 10:1 oder größer.

7. Tintenvorratsbehälter nach einem der Ansprüche 1 bis 5, **dadurch gekennzeichnet,** daß das Vorratselement (38) aus tintebenetzbarem faserigem Material besteht mit einem Längen-Durchmesserverhältnis der Fasern von 10:1 oder größer, wobei die Fasern derart strukturiert sind, daß Porenstrukturen mit einer Porengröße von 50 »m - 175 »m gebildet werden.

8. Tintenvorratsbehälter nach einem der Ansprüche 1 bis 7, **dadurch gekennzeichnet,** daß das Filterelement (36) Tintenpassierkanäle (37) mit einem derartigen Durchmesser aufweist, daß bei einer vorgegebenen höchsten auftretenden Druckdifferenz zwischen oberen und unteren Grenzflächen des Filterelementes (36) keine Luft durch das Filterelement (36) in den Tintensammelbereich (34) eindringt.

9. Tintenvorratsbehälter nach einem der Ansprüche 1 bis 8, **dadurch gekennzeichnet,** daß das Filterelement aus einem Kunststoffgewebe, insbesondere Polyamidgewebe besteht.

10. Tintenvorratsbehälter nach einem der Ansprüche 1 bis 9, **dadurch gekennzeichnet,** daß das Filterelement Tintenpassierkanäle (Poren) (37) mit einem Durchmesser zwischen 3 »m und 35 »m aufweist.

11. Tintenvorratsbehälter nach einem der Ansprüche 1 bis 10, **dadurch gekennzeichnet,** daß die Abstandsmittel (35) des Tintensammelbereiches (34) als Rippen oder Stege ausgebildet sind.

12. Tintenvorratsbehälter nach einem der Ansprüche 1 bis 11, **dadurch gekennzeichnet,** daß der Tintendruckkopf als ein nach dem thermoelektrischen Prinzip arbeitender Tintendruckkopf (17) ausgebildet ist mit Heizelemente (19) enthaltenden Düsenkanälen (18) und einer den Düsenkanälen in Tintentransportrichtung vorgelagerten Tintenkammer (21).

13. Tintenvorratsbehälter nach Anspruch 1 bis 12, **dadurch gekennzeichnet,** daß der Tintenvorratsbehälter (32) mit einem Gehäusedeckel (41) abgeschlossen ist, der einen den Tintendruckkopf (17) umfassenden Bereich (42) aufweist, der als Berührungsschutz für den Tintendruckkopf (17) ausgebildet sein kann.

14. Tintenvorratsbehälter nach Anspruch 12, **dadurch gekennzeichnet,** daß die Tintenkammer (21) eine etwa kreisförmige Tintenzuführungsöffnung (22) aufweist, die mit der Tintenversorgungsöffnung (33) kommuniziert.

15. Tintenvorratsbehälter nach Anspruch 14, **dadurch gekennzeichnet,** daß die Tintenzuführungsöffnung die Tinte der Tintenkammer (21) in etwa senkrecht zu dem Verlauf der Düsenkanäle (18) zuführt.

16. Tintenvorratsbehälter nach einem der Ansprüche 1 bis 15, **dadurch gekennzeichnet,** daß eine Gehäusefläche (16) eine mit Anschlüssen des Tintendruckkopfes in Verbindung stehende Kontaktplatte (27) mit Kontaktelementen (28) aufweist, wobei die Kontaktelemente (28) mit entsprechenden Gegenkontaktelementen (44) einer Halterung (10) zur Aufnahme des Tintenvorratsbehälters (32) zusammenwirken.

17. Tintenvorratsbehälter nach Anspruch 16, **dadurch gekennzeichnet,** daß die Gegenkontaktelemente (44) und/oder die Kontaktelemente (28) elastisch angeordnet sind.

18. Tintenvorratsbehälter nach Anspruch 4, **dadurch gekennzeichnet,** daß die Halterung (10) Führungselemente (47) aufweist, die derart ausgestaltet sind, daß beim Einsetzen des Tintenvorratsbehälters (32) in die Halterung (10) ein geführter Kontaktschluß zwischen Kontaktelementen (44) der Halterung (10) und des Tintenvorratsbehälters (32) erfolgt.

19. Tintenvorratsbehälter nach Anspruch 4, **dadurch gekennzeichnet,** daß die Halterung (10) eine Klemmeinrichtung (51) zur Arretierung des Tintenvorratsbehälters (32) in der Halterung aufweist.

20. Verfahren zur Herstellung eines Tintenvorratsbehälters (32) für eine Tintendruckeinrichtung mit folgenden Verfahrensschritten:
- Herstellen eines Gehäuses (15) im Kunststoffspritzverfahren mit einer Tintenversorgungsöffnung (33) für den Tintendruckkopf (17) und mit einer gehäuseinnenseitigen Vertiefung in einer Gehäusewand, wobei die Längs- und Querabmessungen der ausschließlich als Tintensammelbereich (34) dienenden Vertiefung ein Mehrfaches der Tiefe der Vertiefung betragen,
- Abdecken des Tintensammelbereiches (34) durch ein Filterelement (36) und
- Einbringen eines Vorratselementes (38) aus einem porösen, Tinte absorbierenden und abgebenden Material in das Gehäuse (15) derart, daß das Vorratselement (38) und das Filterelement (36) im wesentlichen drucklos in Berührungskontakt gebracht werden und das Vorratselement (38) im wesentlichen kompressionsfrei in dem Gehäuse (15) enthalten ist.

21. Verfahren nach Anspruch 20, **dadurch gekennzeichnet,** daß das Vorratselement (38) gesondert hergestellt und dann in das Gehäuse (15) eingeführt wird.

22. Verfahren nach Anspruch 20, **dadurch gekennzeichnet,** daß das Vorratselement in dem Gehäuse (15) selbst z. B. durch Schäumen hergestellt wird.

## Claims

1. Ink storage container (32) having
- a housing (15) having an ink supply opening (33) for the ink printing head (17),
- an ink-collecting area (34) which is arranged in the housing (15) and communicates with the ink supply opening (33), and
- having a filter element (36) which covers the ink-collecting area (34), prevents air from penetrating into the ink-collecting area (34) and is in touch-contact with a storage element (38) consisting of a material with a microchannel structure that absorbs and releases ink,
characterised in that
- the ink-collecting area (34) is formed exclusively of a recess of a housing wall on the inside of the housing,
- the longitudinal and cross-dimensions of the boundary surface of the recess covered by the filter element (36) amount to a multiple of the extent of the recess reaching into the housing wall,
- spacers (35) are provided in the recess in order to guarantee a given spacing between filter element (36) and a base surface of the ink-collecting area (34), and in that
- the storage element (38) is arranged in the housing (15) in a substantially compression-free manner.

2. Ink storage container according to claim 1, characterised in that the housing (15) has an assembly surface (16) for the ink printing head (17).

3. Ink storage container according to claim 2, characterised in that the ink supply opening (33) is arranged in the assembly surface (16) and the ink-collecting area (34) borders directly on the assembly surface (16).

4. Ink storage container according to one of the claims 1 to 3, characterised in that the ink storage container (32) is developed such that it can be exchanged and secured in a holding support (10) associated with the ink printing device.

5. Ink storage container according to one of the claims 2 or 3, characterised in that the ink printing head (17) is fixedly arranged on the assembly surface (16) of the ink storage container (32) so as to form a printing module (11) which is developed such that it can be exchanged and secured in the printing device.

6. Ink storage container according to one of the claims 1 to 5, characterised in that the storage element (38) has foam containing melamine formaldehyde and having a pore size of 50 »m - 175 »m and a length-diameter ratio of the fibres of 10:1 or more.

7. Ink storage container according to one of the claims 1 to 5, characterised in that the storage element (38) consists of fibrous material, which can be wetted with ink, having a length-diameter ratio of the fibres of 10:1 or more, with the fibres being structured in such a way that pore structures with a pore size of 50 »m - 175 »m are formed.

8. Ink storage container according to one of the claims 1 to 7, characterised in that the filter element (36) has ducts (37) through which ink passes and which are of such a diameter that when a given maximum pressure difference occurs between upper and lower boundary surfaces of the filter element (36) no air penetrates through the filter element (36) into the ink-collecting area (34).

9. Ink storage container according to one of the claims 1 to 8, characterised in that the filter element consists of a woven plastics fabric, in particular a woven polyamide fabric.

10. Ink storage container according to one of the claims 1 to 9, characterised in that the filter element has ducts (pores) (37) through which ink passes and which are of a diameter of between 3 »m and 35 »m.

11. Ink storage container according to one of the claims 1 to 10, characterised in that the spacers (35) of the ink-collecting area (34) are formed as ribs or webs.

12. Ink storage container according to one of the claims 1 to 11, characterised in that the ink printing head is formed as an ink printing head (17), which operates according to the thermoelectric principle, having nozzle ducts (18) containing heating elements (19) and having an ink chamber (21) arranged in front of the nozzle ducts in the direction of transportation of ink.

13. Ink storage container according to claims 1 to 12, characterised in that the ink storage container (32) is closed with a housing lid (41) which has an area (42) which covers the ink printing head (17) and which can be formed as protection against contact for the ink printing head (17).

14. Ink storage container according to claim 12, characterised in that the ink chamber (21) has a substantially circular ink feed opening (22) which communicates with the ink supply opening (33).

15. Ink storage container according to claim 14, characterised in that the ink feed opening feeds the ink of the ink chamber (21) substantially perpendicularly to the course of the nozzle ducts (18).

16. Ink storage container according to one of the claims 1 to 15, characterised in that one housing surface (16) has a contact plate (27) which has contact elements (28) and communicates with connections of the ink printing head, with the contact elements (28) cooperating with corresponding counter-contact elements (44) of a holding support (10) for the accommodation of the ink storage container (32).

17. Ink storage container according to claim 16, characterised in that the counter-contact elements (44) and/or the contact elements (28) are arranged in an elastic manner.

18. Ink storage container according to claim 4, characterised in that the holding support (10) has guide elements (47) which are developed in such a way that when the ink storage container (32) is inserted into the holding support (10) guided contact closure is effected between contact elements (44) of the holding support (10) and the ink storage container (32).

19. Ink storage container according to claim 4, characterised in that the holding support (10) has a clamping device (51) for arresting the ink storage container (32) in the holding support.

20. Method for producing an ink storage container (32) for an ink printing device with the following method steps:
- production of a housing (15), using the plastics-injection moulding method, with an ink supply opening (33) for the ink printing head (17) and with a recess in a housing wall on the inside of the housing, with the longitudinal and cross-dimensions of the recess, used exclusively as the ink-collecting area (34), amounting to a multiple of the depth of the recess,
- covering of the ink-collecting area (34) by means of a filter element (36), and
- introduction of a storage element (38) consisting of a porous material, which absorbs and releases ink, into the housing (15) in such a way that the storage element (38) and the filter element (36) are brought into touch-contact substantially without pressure and the storage element (38) is contained in the housing (15) in a substantially compression-free manner.

21. Method according to claim 20, characterised in that the storage element (38) is produced separately and is then introduced into the housing (15).

22. Method according to claim 20, characterised in that the storage element is produced in the housing (15) itself, for example by means of foam formation.

## Revendications

1. Réservoir d'encre (32) comportant
- un boîtier (15) pourvu d'une ouverture d'amenée d'encre (33) pour la tête d'impression à encre (17),
- une zone (34) de collecte de l'encre, qui est disposée dans le boîtier (15) et qui est reliée à l'ouverture d'amenée d'encre (33), et
- un élément de filtre (36), qui ferme la zone (34) de collecte de l'encre et empêche la pénétration d'air dans la zone (34) de collecte de l'encre et qui est placé en contact avec un élément d'alimentation (38) constitué par un matériau structuré avec des microcanaux et absorbant et rejetant l'encre,
caractérisé par le fait
- que la zone (34) de collecte de l'encre est formée exclusivement par un renfoncement, situé sur le côté intérieur du boîtier, d'une paroi de ce dernier,
- les dimensions longitudinale et transversale de la surface limite qui est fermée par l'élément de filtre (36), sont égales à un multiple de l'étendue du renfoncement, qui s'étend dans la paroi du boîtier,
- des moyens d'entretoisement (35) sont prévus dans le renfoncement pour garantir une distance prédéterminée entre l'élément de filtre (36) et une surface du fond de la zone (34) de collecte de l'encre, et que
- l'élément d'alimentation (38) est disposé à l'état essentiellement non comprimé dans le boîtier (15).

2. Réservoir d'encre suivant la revendication 1, caractérisé par le fait que le boîtier (15) possède une surface de montage (16) pour la tête d'impression à encre (17).

3. Réservoir d'encre suivant la revendication 2, caractérisé par le fait que l'ouverture d'amenée d'encre (33) est ménagée dans la surface de montage (16) et que la zone (34) de collecte de l'encre jouxte directement la surface de montage (16).

4. Réservoir d'encre suivant l'une des revendications 1 à 3, caractérisé par le fait que le réservoir d'encre (32) est agencé de manière à pouvoir être fixé de façon interchangeable dans un support (10) associé au dispositif d'impression à encre.

5. Réservoir d'encre suivant l'une des revendications 2 ou 3, caractérisé par le fait que la tête d'impression à encre (17) est montée fixe sur la surface de montage (19) du réservoir d'encre (32), ce qui conduit à la formation d'un module de pression (11), qui est agencé de manière à pouvoir être fixé de façon interchangeable dans le dispositif d'impression.

6. Réservoir d'encre suivant l'une des revendications 1 à 5, caractérisé par le fait que l'élément d'alimentation (38) possède une mousse contenant de la mélamine-formaldéhyde, avec une taille de pores de 50 »m - 175 »m et un rapport longueur/diamètre des fibres égal à 10:1 ou plus.

7. Réservoir d'encre suivant l'une des revendications 1 à 5, caractérisé par le fait que l'élément d'alimentation (38) est constitué par un matériau fibreux pouvant être mouillé par l'encre, avec un rapport de la longueur au diamètre des fibres égal à 10:1 ou plus, les fibres étant structurées de telle sorte qu'on forme les structures des pores avec une taille de pores de 50 »m - 175 »m.

8. Réservoir d'encre suivant l'une des revendications 1 à 7, caractérisé par le fait que l'élément de filtre (36) possède des canaux (37) de passage de l'encre, qui ont un diamètre tel que, pour une différence de pression maximale prédéterminée entre la face limite supérieure et la face limite inférieure de l'élément de filtre (36), aucun air ne pénètre par l'élément de filtre (36) dans la zone (34) de collecte de l'encre.

9. Réservoir d'encre suivant l'une des revendications 1 à 8, caractérisé par le fait que l'élément de filtre est formé d'un tissu en matière plastique, notamment un tissu en polyamide.

10. Réservoir d'encre suivant l'une des revendications 1 à 6, caractérisé par le fait que l'élément de filtre possède des canaux (pores) (37) de passage de l'encre, qui ont un diamètre compris entre 3 »m et 35 »m.

11. Réservoir d'encre suivant l'une des revendications 1 à 10, caractérisé par le fait que les moyens d'entretoisement (35) de la zone (34) de collecte de l'encre sont réalisés sous la forme de nervures ou de barrettes.

12. Réservoir d'encre suivant l'une des revendications 1 à 11, caractérisé par le fait que la tête d'impression à encre est réalisée sous la forme d'une tête d'impression à encre (17) qui travaille selon le principe thermoélectrique et comporte des canaux à buses (18), qui contiennent des éléments chauffants (19), une chambre à encre (21) disposée en amont des canaux à buses dans la direction d'entraînement de l'encre.

13. Réservoir d'encre suivant l'une des revendications 1 à 12, caractérisé par le fait que le réservoir d'encre (32) est fermé par un couvercle de boîtier (41), qui possède une zone (42) qui entoure la tête d'impression à encre (17) et peut être réalisé sous la forme d'un système de protection contre tout contact pour la tête d'impression à encre (17).

14. Réservoir d'encre suivant la revendication 12, caractérisé par le fait que la chambre à encre (21) possède une ouverture d'amenée d'encre (22) approximativement de forme circulaire et qui communique avec l'ouverture d'amenée d'encre (33).

15. Réservoir d'encre suivant la revendication 14, caractérisé par le fait que l'ouverture d'amenée d'encre envoie l'encre de la chambre à encre (21) approximativement perpendiculairement à l'étendue des canaux à buses (18).

16. Réservoir d'encre suivant l'une des revendications 1 à 15, caractérisé par le fait qu'une surface de boîtier (16) possède une plaque de contact (27) qui est reliée à des bornes de la tête d'impression à encre et possède des éléments de contact (28), ces derniers coopérant avec des éléments de contact antagonistes correspondants (44) d'un support (10) pour loger le réservoir d'encre (32).

17. Réservoir d'encre suivant la revendication 16, caractérisé par le fait que les contacts antagonistes (44) et/ou les éléments de contact (26) sont montés élastiquement.

18. Réservoir d'encre suivant la revendication 4, caractérisé par le fait que le support (10) possède des éléments de guidage ('7), qui sont agencés de telle sorte que lors de l'insertion du réservoir d'encre (32) dans le support (10), on obtient une fermeture guidée des contacts entre les éléments de contact (44) et le support (10) et du réservoir d'encre (32).

19. Réservoir d'encre suivant la revendication 4, caractérisé par le fait que le support (10) possède un dispositif de serrage (51) servant à bloquer le réservoir d'encre (32) dans le support.

20. Procédé pour fabriquer un réservoir d'encre (32) pour un dispositif d'impression à encre, comprenant les étapes opératoires suivantes :
- fabrication, selon un procédé de moulage par injection d'une matière plastique, d'un boîtier (15) possédant une ouverture d'amenée d'encre (33) pour la tête d'impression à encre (17), et un renfoncement, situé sur le côté intérieur du boîtier dans une paroi de ce dernier, les dimensions longitudinales et transversales du renfoncement utilisé exclusivement comme zone (34) de collecte de l'encre étant égales à un multiple de la profondeur du renfoncement,
- recouvrement de la zone (34) de collecte de l'encre par un élément de filtre (36), et
- insertion d'un élément d'alimentation (38) formé d'un matériau poreux qui absorbe et délivre l'encre, dans le boîtier (15) de telle sorte que l'élément d'alimentation (38) et l'élément de filtre (36) sont placés en contact réciproque essentiellement sous l'application d'une pression et que l'élément d'alimentation (38) est contenu essentiellement sans compression dans le boîtier (15).

21. Procédé suivant la revendication 20, caractérisé par le fait que l'élément d'alimentation (38) est fabriqué spécialement et peut être inséré dans le boîtier (15).

22. Procédé suivant la revendication 20, caractérisé par le fait que l'élément d'alimentation est fabriqué dans le boîtier (15) lui-même, par exemple par formation d'une mousse.
